# EUROPÄISCHE PATENTSCHRIFT

(11) **EP 0 223 851 B1**
(45) Veröffentlichungstag und Bekanntmachung des Hinweises auf die Patenterteilung: **18.01.1989**
(21) Anmeldenummer: 86904122.8
(22) Anmeldetag: 30.05.1986
(51) Int. Cl.: B01F 15/00

(54) **VORRICHTUNG ZUM MISCHEN VON GUT**
DEVICE FOR MIXING OF MATERIAL
INSTALLATION POUR LE MELANGE DE MATERIAUX

(30) Priorität: 04.06.1985 DE 3520040
(43) Veröffentlichungstag der Anmeldung: 03.06.1987
(73) Patentinhaber: Herfeld, Ute, D-58809 Neuenrade (DE)
(72) Erfinder: Herfeld, Ute, D-58809 Neuenrade (DE)
(74) Vertreter: Tetzner, Volkmar, Dr.-Ing. Dr. jur.
(86) Internationale Anmeldenummer: EP8600324
(87) Internationale Veröffentlichungsnummer: WO8607286

(56) Entgegenhaltungen:
- DE-A- 2 735 102
- FR-A- 421 255
- FR-A- 1 210 325
- FR-A- 1 575 483
- FR-A- 1 604 951

## Beschreibung

Die Erfindung betrifft eine Vorrichtung entsprechend dem Oberbegriff des Anspruches 1.

Eine Mischvorrichtung gemäss dem Oberbegriff des Anspruches 1 ist beispielsweise durch die US-A-2209287 bekannt. Hierbei ist das eine Rührwerk direkt mit dem Antriebsmotor verbunden, während das andere Rührwerk über den Innenzahnkranz eines Planetengetriebes angetrieben wird, dessen Sonnenrad mit der Antriebswel le verbunden ist und dessen Planetenträger stationär am Gehäuse der Mischvorrichtung festgelegt ist. Die beiden Rührwerke werden infolgedessen mit fester Drehzahl und gleichbleibendem Drehzahlverhältnis angetrieben.

Eine solche Ausführung ist mit dem Nachteil behaftet, dass dann, wenn das eine Rührwerk ein besonders grosses Widerstandsmomentzu überwinden hat und im Extremfall stehenbleibt, auch das andere Rührwerk keine Rührwirkung mehr ausüben kann.

Der Erfindung liegt daher die Aufgabe zugrunde, eine Mischvorrichtung entsprechend dem Oberbegriff des Anspruches 1 so auszubilden, dass die beiden Rührwerke auch bei unterschiedlichem und wechselndem Widerstandsmoment (Gegenmoment) optimal arbeiten.

Diese Aufgabe wird erfindungsgemäss durch die kennzeichnenden Merkmale des Anspruches 1 gelöst. Zweckmässige Ausgestaltungen der Erfindung sind Gegenstand der Unteransprüche.

Bei der erfindungsgemässen Mischvorrichtung sind die Drehzahlen der Rührwerke nicht fest vorgegeben, sondern stellen sich in Abhängigkeit von dem Gegenmoment der Rührwerke selbsttätig ein. Ändern sich die Gegenmomente, d.h. die auf die Rührwerke vom Mischgut ausgeübten Widerstandsmomente, so ändern sich auch die Drehzahlen der Rührwerke. Bleibt im Extremfall ein Rührwerk durch ein ungewöhnlich grosses Widerstandsmoment des Mischgutes stehen, so geht das andere Rührwerk auf maximale Drehzahl.

Wird der Aussendurchmesser und/oder der Rührwerkzeug-Querschnitt des einen Rührwerks grösser gewählt als der Aussendurchmesser und/ oder Rührwerkzeug-Querschnitt des anderen Rührwerks, so läuft grundsätzlich das erstgenannte Rührwerk langsamer als das zweite Rührwerk. Darüber hinaus passen sich die beiden Rührwerke in ihrer Drehzahl dem jeweils auftretenden Widerstandsmoment an.

Die erfindungsgemässe Mischvorrichtung zeichnet sich damit auch bei schwierig zu mischendem Gut durch eine optimale Mischwirkung aus, ferner durch einen niedrigen Energieverbrauch und eine gedrängte Bauweise.

Die Erfindung wird im folgenden anhand einiger in der Zeichnung veranschaulichter Ausführungsbeispiele näher erläutert. Es zeigen
Fig. 1 eine teilweise geschnittene Gesamtansicht der erfindungsgemässen Mischvorrichtung;
Fig. 2 eine vergrösserte Detail-Schnittansicht (entsprechend Ausschnitt 11 in Fig. 1) zur Erläuterung eines ersten Ausführungsbeispiels;
Fig. 3 eine ähnliche Detail-Schnittansicht wie Fig. 2, jedoch zur Erläuterung eines zweiten Ausführungsbeispiels;
Fig. 4 eine Variante (ähnlich Fig. 2) eines weiteren Ausführungsbeispieles;
Fig. 5 eine Teildarstellung eines weiteren Ausführungsbeispieles.

Anhand Fig. 1 sei zunächst der allgemeine Aufbau der Mischvorrichtung beschrieben. Diese Mischvorrichtung ist auf einem Sockel 1 aufgebaut, auf dem eine Tragsäule oder Stütze 2 angeordnet ist, die einen Mischbehälter 3 trägt, der als zylindrischer Behälter mit vertikaler Achse 3a ausgebildet ist. Der Boden 4 und die Umfangswand 5 dieses Mischbehälters 3 können doppelwandig ausgebildet sein und von einem Wärmetauschermedium (z. B. Kühlmedium) durchströmt werden. Ein Deckel 6 schliesst den Mischbehälter 3 nach oben ab, während zum Austrag des gemischten Gutes ein Austragsstutzen 7 oder dergleichen dient.

Innerhalb der Stütze 2 ist in wenigstens einem Wälzlager 8 die Antriebswelle 9 eines noch näher zu erläuternden Planetengetriebes 10 abgestützt und geführt, das für den gemeinsamen Drehantrieb eines in Bodennähe innerhalb des Mischbehälters 3 angeordneten unteren Rührwerks 11 und eines mit axialem Abstand über diesem Rührwerk 11 angeordneten oberen Rührwerks 12 dient.

In diesem Ausführungsbeispiel sind als Rührwerkzeuge für das untere Rührwerk wenigstens zwei Flügel 11 mit gleichem Querschnitt und gleicher radialer Länge und für das obere Rührwerk ebenfalls wenigstens zwei Flügel 12a mit gleicher Länge und gleichem Querschnitt vorgesehen.

Während das obere Ende der Getriebe-Antriebswelle 9 mit dem Planetengetriebe 10 in Verbindung steht, ist das untere Ende dieser Antriebswelle 9 über einen Riementrieb 13 mit einem Antriebsmotor 14 verbunden, bei dem es sich je nach Verwendungszweck der Mischvorrichtung um einen Antriebsmotor mit konstanter Drehzahl oder um einen solchen mit veränderbarer Drehzahl (z.B. Vario-Getriebeantrieb) handeln kann.

Bei dieser Mischvorrichtung sollen die beiden übereinander angeordneten Rührwerke 11 und 12 durch das Planetengetriebe 10 mit unterschiedlichen Drehzahlen angetrieben werden. Zu diesem Zweck ist es nun zunächst einmal von Bedeutung, dass der Aussendurchmesser und/oderder Flügel-Querschnitt des langsamer laufenden Rührwerks grösser gewählt ist als der Aussendurchmesser bzw. der Flügel-Querschnitt des schneller laufenden Rührwerks.

Bei dem in Fig. 1 veranschaulichten Ausführungsbeispiel sei angenommen, dass das untere Rührwerk 11 das langsam laufende und das obere Rührwerk 12 das schnell laufende ist. In der Zeichnung ist daher zu erkennen, dass das untere Rührwerk 11 den grösseren Aussendurchmesser aufweist, d.h. die radial äusseren Enden der Flügel 11 a reichen bis in die unmittelbare Nähe der Innenseite der Umfangswand 5, während der Aussendurchmesser des oberen Rührwerks 12 wesentlich kleiner gehalten ist als der des unteren Rührwerks 11. Darüber hinaus weisen die Flügel 12a des oberen Rührwerks 12 (wie beim rechten Flügel 12a in Fig. 1 angedeutet) einen kleineren Querschnitt auf als die Flügel 11 a des unteren Rührwerks 11; zumindest die Flügel 12a des schneller laufenden Rührwerks 12 besitzen vorzugsweise einen etwa stromlinienförmigen Querschnitt.

Bei der zuvor erläuterten Ausbildung der beiden übereinanderliegenden Rührwerke 11, 12 wirkt während der Mischarbeitauf das untere Rührwerk 11 bzw. auf dessen Flügel 11 a ein grösseres Gegenmoment ein als auf das obere Rührwerk 12 bzw. dessen Flügel 12a.

Anhand der Fig. 2 sei nun eine erste Ausführungsform des die beiden Rührwerke 11 und 12 antreibenden Planetengetriebes erläutert.

Das Planetengetriebe 10 enthält ein am oberen Ende 9a der Getriebe-Antriebswelle 9 befestigtes (z.B. aufgekeiltes) zentrales Sonnenrad 15, einen koaxial dazu angeordneten Innenzahnkranz 16, wenigstens zwei im ringförmigen Zwischenraum zwischen Sonnenrad 15 und Innenzahnkranz 16 angeordnete und mit den beiden letzteren in Verzahnungseingriff stehende Planetenräder 17 sowie einen diese Planetenräder 17 frei drehbar halternden Planetenträger 18.

In diesem Ausführungsbeispiel besitzt das untere Rührwerk 11 eine hohl ausgebildete untere Nabe 19, die mit ihrem unteren Ende durch den Behälterboden 4 nach unten hindurchragt und in diesem Behälterboden 4 - entsprechend abgedichtet- mittels Wälzlager 20 frei drehbar gelagert ist. Der aus dem Behälterboden 4 herausragende untere Endabschnitt 19a dieser unteren Nabe 19 ist glockenförmig erweitert, wobei in diesen unteren Endabschnitt 19a der Innenzahnkranz 16 des Planetengetriebes 10 eingearbeitet ist. Dieser glockenförmig erweiterte untere Endabschnitt 19a der unteren Nabe 19 umgibt somit das Sonnenrad 15, die Planetenräder 17 und den Planetenträger 18 in vorteilhafter Weise nach Art eines Gehäuses.

Der die Planetenräder 17 frei drehbar lagernde, beispielsweise ring- oder kreisförmig ausgebildete Planetenträger 18 besitzt eine drehfest mit ihm verbundene Welle 21, die sich durch die hohl ausgebildete untere Nabe 19 koaxial nach oben erstreckt, in dieser unteren Nabe 19 durch Wälzlager 22 frei drehbar abgestützt und geführt ist und mit ihrem oberen Ende 21 a drehfest (z.B. verschraubt oder verkeilt) mit der oberen Nabe 23 des oberen Rührwerks 12 verbunden ist.

Eine zweite Ausführungsform des Planetengetriebes 10' ist in Fig. 3 veranschaulicht; in diesem zweiten Ausführungsbeispiel sind der Einfachheit halber etwa gleichartig ausgebildete Teile und Elemente mit denselben Bezugszeichen unter Beifügung eines Striches bezeichnet, so dass deren detaillierte Erläuterung unterbleiben kann.

Auch bei diesem in Fig. 3 dargestellten Ausführungsbeispiel ist die untere Nabe 24 des unteren Rührwerks 11' hohl ausgebildet und an ihrem einen Ende, nämlich in diesem Falle an ihrem oberen Ende 24a, mit einem darin eingearbeiteten Innenzahnkranz 16'versehen, und das Planetengetriebe 10' enthält neben diesem Innenzahnkranz 16' ein am oberen Ende 9'a der Getriebe-Antriebswelle 9' (z.B. mit Hilfe einer Passfeder 25) befestigtes Sonnenrad 15', das sich koaxial innerhalb des Innenzahnkranzes 16' sowie in dessen Höhe befindet, sowie wenigstens zwei im ringförmigen Zwischenraum zwischen Sonnenrad und Innenzahnkranz angeordnete, mit den beiden letzteren in Verzahnungseingriff stehende Planetenräder 17'.

Die Getriebe-Antriebswelle 9' ist in diesem Falle einerseits innerhalb der unteren Nabe 24 (unterhalb des Sonnenrades 15') mittels Wälzlager 26 und andererseits an ihrem obersten Ende 9'a (oberhalb des Sonnenrades 15') in weiteren Wälzlagern 27 zentral innerhalb der oberen Nabe 28 des oberen Rührwerks 12' jeweils frei drehbar gelagert. Diese obere Nabe 28 ist kappenartig ausgebildet und stellt eine obere gerade, etwa zylindrische Verlängerung der unteren Nabe 24 dar, wobei sie jedoch gegenüber der letzteren unabhängig drehbar ist. Diese nach oben abgeschlossene obere Nabe 28 besitzt einen äusseren Ringraum, in dem Wälzlager 29 zur frei drehbaren Halterung und Abstützung der nach oben ragenden Achsverlängerungen 17'a der Planetenräder 17' angebracht sind. Auf diese Weise bildet die kappenartig ausgebildete obere Nabe 28 hier gleichzeitig den Planetenträger dieses Planetengetriebes 10'; ausserdem umgeben das obere Ende 24a der unteren Nabe 24 und die zuvor erläuterte obere Nabe 28 die wesentlichen Getriebeteile des Planetengetriebes 10' nach Art eines Gehäuses.

Wie die Fig. 2 und 3 erkennen lassen, ist das gemeinsame Planetengetriebe 10 bzw. 10' für die beiden Rührwerke äusserst raumsparend und konstruktiv verhältnismässig einfach ausgeführt. Dabei sorgt das Planetengetriebe für eine selbsttätige Anpassung der Drehzahl der beiden Rührwerke an das jeweils auftretende Gegenmoment. Die beiden Rührwerke werden hierbei gegensinnig angetrieben.

Nimmt man beispielsweise an, dass das Planetengetriebe ein Übersetzungsverhältnis von i = 3 besitzt und die Getriebe-Antriebswelle mit einer Drehzahl von 1500 U/min dreht, dann beträgt die maximale Drehzahldifferenz zwischen beiden Rührwerken 500 U/min.

Nimmt man an, dass das auf die Flügel des unteren Rührwerks wirkende Gegenmoment unendlich gross ist, so dass die Drehzahl dieses unteren Rührwerks null ist, so dreht in diesem Falle das obere Rührwerk mit einer Drehzahl von 500 U/ min, und zwar im gleichen Drehsinn wie die Antriebswelle.

Im Unterschied zu den erläuterten Ausführungsbeispielen kann im Bedarfsfalle auch das untere Rührwerk das schneller laufende und das obere Rührwerk das langsamer laufende sein.

Ein besonderer verfahrenstechnischer Vorteil der erfindungsgemässen Ausführung besteht darin, dass durch die automatische Anpassung der Drehzahl der beiden Rührwerkean das jeweils auftretende Gegenmoment die für die Mischarbeit aufzubringende Energie besonders gleichmässig und unter Vermeidung örtlicher Überhitzungen in das Mischgut eingebracht wird. Bei bekannten Ausführungen laufen demgegenüber vielfach die unteren Rührwerke, die sich in Bodennähe befinden und mit grossem Rührwerk-Querschnitt ausgeführt sind, im Verhältnis zum oberen Rührwerk häufig zu schnell.

Wenn bei den bisher erläuterten Ausführungsbeispielen die Antriebswelle des Planetengetriebes durch den Boden in den Mischbehälter eingeführt ist, ist es im Rahmen der Erfindung selbstverständlich auch möglich, die Antriebswelle durch den Deckel in den Mischbehälter einzuführen.

Während bei den in den Fig. 1 bis 3 veranschaulichten Ausführungsbeispielen die Getriebe-Antriebswelle 9 mit dem Sonnenrad 15 bzw. 15' des Planetengetriebes verbunden ist, zeigt Fig. 4 eine Variante, bei der die Getriebe-Antriebswelle 9 mit dem Planetenträger 18 verbunden ist, während das Sonnenrad 15 über die Welle 21 mit dem oberen Rührwerk 12 in Verbindung steht und der Innenzahnkranz 16 an der Nabe 19 des unteren Rührwerkes 11 vorgesehen ist. Bei diesem Ausführungsbeispiel werden die beiden Rührwerke 11 und 12 gleichsinnig angetrieben. Auch hier ergibt sich eine automatische Anpassung der Drehzahl der beiden Rührwerke an das auf das betreffende Rührwerk wirkende Gegenmoment.

Fig. 5 zeigt schliesslich eine Variante, bei der die Getriebe-Antriebswelle 9 den Innenzahnkranz 16 des Planetengetriebes trägt, dessen Sonnenrad 15 über die Welle 21 mit dem oberen (nicht dargestellten) Rührwerk 12 verbunden ist und dessen Planetenträger 18 mit dem unteren Rührwerk verbunden ist. Auch bei dieser Ausführung ändern sich die Drehzahlen der Mischwerkzeuge in Abhängigkeit von den jeweiligen Gegenmomenten.

## Patentansprüche

1. Vorrichtung zum Mischen von Gut, enthaltend
a) einen Mischbehälter (3) mit zwei koaxial zueinander angeordneten Rührwerken (11,12),
b) einen gemeinsamen Antriebsmotor (14) für die Rührwerke,
c) sowie ein zwischen dem Antriebsmotor (14) und den Rührwerken (11, 12) angeordnetes Planetengetriebe (10, 10'), gekennzeichnet durch folgende Merkmale:
d) das Planetengetriebe (10, 10') enthält ein umlaufendes Sonnenrad (15, 15'), einen umlaufenden Planetenträger (18) und einen mit den Planetenrädern (17, 17') in Eingriff stehenden, umlaufenden Innenzahnkranz (16,16');
e) der Antriebsmotor (14) und die Rührwerke (11,12) sind jeweils mit einem der drei umlaufenden Elemente des Planetengetriebes (10,10') verbunden.

2. Vorrichtung nach Anspruch 1, dadurch gekennzeichnet, dass der Antriebsmotor (14) mit dem Sonnenrad (15,15'), der Planetenträger (18) mit dem einen Rührwerk (z.B. 12) und der Innenzahnkranz (16) mit dem anderen Rührwerk (z.B. 11) verbunden ist.

3. Vorrichtung nach Anspruch 1, dadurch gekennzeichnet, dass der Antriebsmotor (14) mit dem Planetenträger (18), das Sonnenrad (15) mit dem einen Rührwerk (z.B. 12) und der Innenzahnkranz (16) mit dem anderen Rührwerk (z.B. 11) verbunden ist.

4. Vorrichtung nach Anspruch 1, dadurch gekennzeichnet, dass der Antriebsmotor (14) mit dem Innenzahnkranz (16), das Sonnenrad (15) mit dem einen Rührwerk (z.B. 11) und der Planetenträger (18) mit dem anderen Rührwerk (z.B. 11) verbunden ist.

5. Vorrichtung nach Anspruch 1, dadurch gekennzeichnet, dass der Aussendurchmesser und/ oder der Rührwerkzeug-Querschnitt des einen, langsam laufenden Rührwerks (z.B. 11) grösser gewählt ist als der Aussendurchmesser und /oder der Rührwerkzeug-Querschnitt des anderen, schnell laufenden Rührwerks (z.B. 12).

6. Vorrichtung nach den Ansprüchen 1 und 2, dadurch gekennzeichnet, dass die Nabe (19) des einen Rührwerks (11) hohl ausgebildet ist und an einem Ende den Innenzahnkranz (16) aufweist und dass eine mit dem Planetenträger (18) verbundene Welle (21) durch die Nabe (19) des einen Rührwerks (11) hindurchgeführt und mit dem anderen Rührwerk (12) verbunden ist.

7. Vorrichtung nach Anspruch 6, dadurch gekennzeichnet, dass die untere Nabe (19) mit ihrem unteren Ende durch den Behälterboden (4) hindurchragt, in diesem Behälterboden frei drehbar gelagert ist und an ihrem aus dem Behälterboden (4) herausragenden Endabschnitt (19a) den Innenzahnkranz (16) aufweist und dass innerhalb der unteren Nabe (19) der Planetenträger (18) über seine Planetenträgerwelle (21 ) frei drehbar gelagert ist, die sich durch diese untere Nabe koaxial nach oben erstreckt und die an ihrem oberen Ende (21 a) mit der oberen Nabe (23) drehfest verbunden ist.

8. Vorrichtung nach Anspruch 7, dadurch gekennzeichnet, dass der den Innenzahnkranz (16) aufweisende untere Endabschnitt (19a) der unteren Nabe (19) glockenförmig erweitert ist und das Sonnenrad (15), die Planetenräder (17) sowie den Planetenträger (18) gehäuseartig umgibt.

9. Vorrichtung nach Anspruch 2, dadurch gekennzeichnet, dass die Getriebe-Antriebswelle (9') innerhalb einer unteren Nabe (24) frei drehbar gelagert und der Innenzahnkranz (16') am oberen Ende (24a) dieser unteren Nabe vorgesehen ist, während in der ebenfalls hohl ausgebildeten oberen Nabe (28) sowohl das das Sonnenrad (15') tragende obere freie Ende (9'a) der Getriebe-Antriebswelle (9') als auch die Planetenräder (17', 17'a) frei drehbar gelagert sind, wobei diese obere Nabe kappenartig ausgebildet ist und eine unabhängig drehbare, zylindrische Verlängerung der unteren Nabe (24) darstellt.

10. Vorrichtung nach Anspruch 5, dadurch gekennzeichnet, dass jedes Rührwerk (11, 12, 11', 12') als Rührwerkzeuge mehrere Flügel (11 a, 12a) enthält, von den zumindest die des schneller laufenden Rührwerks (12) einen etwa stromlinienförmigen Querschnitt aufweisen.

## Claims

1. Device for mixing of material, containing
a) a mixing vessel (3) with two stirrers (11,12) arranged coaxially with one another,
b) a common drive motor (14) for the stirrers,
c) and a planetary gear (10, 10') arranged between the drive motor (14) and the stirrers (11,12), characterised by the following features:
d) the planetary gear (10, 10') contains a revolving sun wheel (15, 15'), a revolving planet carrier (18) and a revolving inner ring gear (16, 16') which engages with the planet wheels (17,17');
e) the drive motor (14) and the stirrers (11,12) are each coupled to one of the three revolving elements of the planetary gear (10,10').

2. Device as claimed in claim 1, characterised in that the drive motor (14) is coupled to the sun wheel (15,15'), the planet carrier (18) is coupled to one stirrer (e.g. 12) and the inner gear ring (16) is coupled to the other stirrer (e.g. 11).

3. Device as claimed in claim 1, characterised in that the drive motor (14) is coupled to one stirrer (e.g. 12) and the inner gear ring (16) is coupled to the other stirrer (e.g. 11 ).

4. Device as claimed in claim 1, characterised in that the drive motor (14) is coupled to the inner gear ring (16), the sun wheel (15) is coupled to one stirrer (e.g. 11) and the planet carrier (18) is coupled to the other stirrer (e.g. 11).

5. Device as claimed in claim 1, characterised in that the external diameter and/or the stirrer tool cross-section of the slow-running stirrer (e.g. 11 ) is chosen to be greater than the external diameter and/or the stirrer tool cross-section of the other, fast-running stirrer (e.g. 12).

6. Apparatus as claimed in claims 1 and 2, characterised in that the hub (19) of one stirrer (11) is of hollow construction and has the inner gear ring (16) on one end, and a shaft (21 ) connected to the planet carrier (18) is passed through the hub (19) of one stirrer (11) and is coupled to the other stirrer (12).

7. Apparatus as claimed in claim 6, characterised in that the lower hub (19) projects with its lower end through the vessel base (4), is mounted in this vessel base so as to be freely rotatable and has the inner gear ring (16) on its end section (19a) which projects out of the vessel base (14), and the planet carrier (18) is mounted inside the lower hub (19) so as to be freely rotatable via its planet carrier shaft (21) which extends coaxially upwards through this lower hub and is connected at its upper end (21 a) to the upper hub (23) so as to be fixed against rotation.

8. Apparatus as claimed in claim 7, characterised in that the lower end section (19a) of the lower hub (19) which has the inner gear ring (16) is widened in the shape of a bell and surrounds the sun wheel (15), the planet wheels (17) and the planet carrier (18) like a housing.

9. Apparatus as claimed in claim 2, characterised in that the gear drive shaft (9') is mounted inside a lower hub (24) so as to be freely rotatable and the inner gear ring (16') is provided at the upper end (24a) of this lower hub, whilst in the upper hub (28) which is also of hollow construction both the upper free end (9'a) of the gear drive shaft (9') bearing the sun wheel (15') and the planet wheels (17', 17'a) are mounted so as to be freely rotatable, and this upper hub is constructed in the shape of a cap and constitutes an independently rotatable, cylindrical elongation of the lower hub (24).

10. Apparatus as claimed in claim 5, characterised in that each stirrer (11, 12, 11', 12') contains a plurality of blades (11 a, 12a) as stirrer tools, . of which at least those of the faster-running stirrer (12) have a fairly streamlined cross-section.

## Revendications

1. Installation pour le mélange de matières, comprenant:
a) un bac mélangeur (3) logeant deux agitateurs coaxiaux (11,12),
b) un moteur commun (14) de commande des agitateurs,
c) ainsi qu'un engrenage planétaire (10, 10') disposé entre le moteur de commande (14) et les agitateurs (11,12), caractérisée par les particularités suivantes:
d) l'engrenage planétaire (10, 10') comprend une rouesolaire rotative (15,15'), un porte-satellites rotatif (18) et une couronne rotative (16, 16') à denture interne engrenant avec les roues satellites (17, 17') ;
e) le moteur de commande (14) et les agitateurs (11, 12) sont chacun reliés à l'un des trois éléments rotatifs de l'engrenage planétaire (10, 10').

2. Installation selon la revendication 1, caractérisée en ce que le moteur de commande (14) est relié à la roue solaire (15, 15'), le porte-satellites (18) à l'un des agitateurs (par exemple 12) et la couronne (16) à denture interne à l'autre agitateur (par exemple 11).

3. Installation selon la revendication 1, caractérisée en ce que le moteur de commande (14) est relié au porte-satellites (18), la roue solaire (15) à l'un des agitateurs (par exemple 12) et la couronne (16) à denture interne à l'autre agitateur (par exemple 11).

4. Installation selon la revendication 1, caractérisée en ce que le moteur de commande (14) est relié à la couronne (16) à denture interne, la roue solaire (15) à l'un des agitateurs (par exemple 12) et le porte-satellites (18) à l'autre agitateur (par exemple 11).

5. Installation selon la revendication 1, caractérisée en ce que le diamètre extérieur adopté et/ou la section adoptée de l'outil mélangeur de l'agitateur à rotation lente (par exemple 11) sont supérieurs au diamètre extérieur adopté et/ou à la section adoptée de l'outil mélangeur de l'autre agitateur (par exemple 12), qui est à rotation rapide.

6. Installation selon les revendications 1 et 2, caractérisée en ce que le moyeu (19) de l'un des agitateurs (11) est creux et comporte à une extrémité la couronne (16) à denture interne et un arbre (21 ) relié au porte-satellites (18) et passant dans le moyeu (19) de l'un des agitateurs (11 ) est relié à l'autre agitateur (12).

7. Installation selon la revendication 6, caractérisée en ce que l'extrémité inférieure du moyeu inférieur (19) passe à travers le fond (4) du bac, est montée de manière à être librement rotative dans ce fond et sa partie extrême (19a) qui ressort du fond (4) du bac comporte la couronne (16) à denture interne et le porte-satellites (18) est monté de manière à être librement rotatif à l'intérieur du moyeu inférieur (19) au moyen d'un arbre (21) qui est monté coaxialement à l'intérieur de ce moyeu inférieur et dont l'extrémité supérieure (21 a) est solidarisée en rotation avec le moyeu supérieur (23).

8. Installation selon la revendication 7, caractérisée en ce que la partie extrême inférieure (19a) du moyeu inférieur (19), qui comporte la couronne (16) à denture interne, s'élargit en cloche et enveloppe à la manière d'une cage la roue solaire (15), les roues satellites (17) ainsi que le porte-satellites (18).

9. Installation selon la revendication 2, caractérisée en ce que l'arbre (9') de commande de l'engrenage est monté de manière à être librement rotatif à l'intérieur d'un moyeu inférieur (24) et la couronne (16') à denture interne est prévue à l'extrémité supérieure (24a) de ce moyeu inférieur, tandis que d'une part l'extrémité supérieure libre (9'a) de l'arbre (9') de commande de l'engrenage, qui supporte la roue solaire (15), et d'autre part les roues satellites (17', 17'a) sont montées de manière à être librement rotatives dans le moyeu supérieur (28), qui est également creux, ce moyeu supérieur étant en forme de capuchon et représentant un prolongement cylindrique, rotatif indépendamment, du moyeu inférieur (24).

10. Installation selon la revendication 5, caractérisée en ce que les outils mélangeurs de chaque agitateur (11,12,11',12') consistent en plusieurs palettes (11 a, 12a) dont au moins celles de l'agitateur (12) à rotation rapide ont une section approximativement hydrodynamique.
